# EUROPÄISCHE PATENTSCHRIFT

(11) **EP 2 757 051 B1**
(45) Veröffentlichungstag und Bekanntmachung des Hinweises auf die Patenterteilung: **28.06.2017**
(21) Anmeldenummer: 14151399.4
(22) Anmeldetag: 16.01.2014
(51) Int. Cl.: B65D 43/02, B65D 51/18, B65D 51/28, A47G 19/22

(54) **Becher mit Trinkdeckel**
Cup with drink-through lid
Gobelet muni d'un couvercle pour boire

(30) Priorität: 21.01.2013 CH 2472013
(43) Veröffentlichungstag der Anmeldung: 23.07.2014
(73) Patentinhaber: Innoprax AG, 6045 Meggen (CH)
(72) Erfinder: Kienle, Erich, 6044 Udligenswil (CH)
(74) Vertreter: Schneider Feldmann AG Patent- und Markenanwälte

(56) Entgegenhaltungen:
- WO-A1-2004/000675
- WO-A1-2004/096657
- WO-A1-2005/077780
- WO-A1-2009/132318
- WO-A2-2010/116223
- DE-U1- 9 418 851
- FR-A1- 2 478 031
- FR-A1- 2 847 556
- US-A- 4 503 992
- US-A- 4 927 048
- US-A- 4 967 920
- US-A- 5 108 003
- US-A- 5 119 955
- US-A- 5 692 616
- US-A- 5 711 447
- US-A1- 2003 192 891
- US-A1- 2009 065 518
- US-A1- 2009 223 981
- US-A1- 2010 301 109
- US-A1- 2012 024 473
- US-A1- 2012 125 949

## Beschreibung

Die vorliegende Erfindung betrifft einen Becher aus Kunststoff, der für ein lagerfähiges, kaltes Getränk geeignet ist, mit einer abtrennbaren Versiegelungsfolie und einem Trinkdeckel, wobei der Trinkdeckel einen erhöhten, umlaufenden Rand hat, in dem eine Trinköffnung eingeformt ist.

Bereits seit vielen Jahren wird Kaffee zum Mitnehmen in hierzu geeigneten Bechern angeboten. Hierbei handelt es sich meist um heissen Kaffee, doch auch kalte Getränke werden so angeboten. Solche Becher bestanden früher im Wesentlichen aus beschichtetem Papier oder Karton und darauf werden Deckel aus Kunststoff aufgedrückt. Entsprechend weisen solche Becher einen umlaufenden, verdickten, meist gebördelten Rand auf, und die dazu passenden Kunststoffdeckel greifen mit entsprechenden eingeformten Wulsten hinter diesem gebördelten Rand ein.

Die Trinkdeckel besitzen meist einen umlaufenden, erhöhten Rand, in dem eine Trinköffnung eingeformt ist. Einen solchen Becher mit aufdrückbarem Trinkdeckel zeigt beispielsweise die US 2012/0292317. Auch US 2012/125949 offenbart einen solchen aufschnappbaren Trinkdeckel mit einer vollflächigen, abziehbaren Abdeckfolie.

Solche Becher mit Trinkdeckel werden in Gastrobetrieben gefüllt und dem Endkunden zum sofortigen Gebrauch übergeben.

Um zu vermeiden, dass während des Transportes der Endkunde das Getränk verschüttet, sind verschiedene Typen von Kunststoffdeckeln entwickelt worden, die sich zur Bildung einer Trinköffnung teilweise aufreissen lassen und wobei sich der laschenartige Aufreissteil wieder verschliessbar zurückschwenken lässt. Selbstverständlich dichten solche Trinkdeckel den Becher nicht luftdicht ab, doch stellt dies kein Problem dar, da, wie bereits erwähnt, der Inhalt zum sofortigen Verzehr bestimmt ist. Die Herstellung eines solchen wieder verschliessbaren Deckels, der auf einen Becher aufdrückbar ist, zeigt die US-Patentanmeldung 2004/0104503.

Aus der Lösung, wie sie für den mitnehmbaren Kaffee der Gastrobetriebe bekannt war, haben sich dann praktisch in Anlehnung an diese Lösung auch Lösungen ergeben, die für industriell gefertigte, lagerfähige Getränke, insbesondere kalten Kaffee geeignet sind. Auch hier wurde ein Becher verwendet und ein darauf anbringbarer, einfach aufgedrückter Trinkdeckel. Da aber die Lagerfähigkeit ein absolut dichtes Gebinde voraussetzt und auch die Anforderungen an eine aseptische Verpackung gegeben sein müssen, genügte es nicht mehr, auf dem Becher nur einen Kunststoffdeckel aufzudrücken.

Hierzu war es erforderlich, den Becher vollständig zu versiegeln. Die Versiegelung musste auf den umlaufenden Rand des Bechers angebracht werden. Um eine solche Versiegelung sinnvoll realisierbar zu machen, und um auch die Festigkeit des Bechers zu erhöhen, wurden deshalb die Becher aus Kunststoff gefertigt und deren umlaufender oberer Rand plangestaltet, um so eine absolut dichte Aluminiumfolie problemlos aufschweissen zu können. Auf den so versiegelten Becher wurde über die Aluminiumfolie ein bekannter Kunststoffdeckel aufgedrückt.

Diese Lösung ist jedoch nach wie vor unbefriedigend. Zwar ergibt sich so ein durchaus transportfähiges und lagerfähiges Gebinde, doch für den Benutzer ist eine solche Lösung problematisch. Oft will der Benutzer den Becher im Laufen öffnen oder er nimmt den vollständig geschlossenen Becher mit in seinen Wagen, um ihn erst dort zu öffnen. Hierzu muss er erst die Kappe abheben, was relativ unproblematisch geschehen kann, doch dann muss er die aufgeschweisste oder mit einem Peelinglack aufgeklebte Folie abreissen. Hierzu benötigt er beide Hände und wenn er dieses Öffnen des Bechers während des Laufens oder im Auto durchführt, besteht die Gefahr, dass er einerseits den Becher nicht exakt waagrecht hält und wenn er sich zusätzlich auch noch bewegt, ist die Gefahr relativ gross, dass hierbei das darin befindliche Getränk überschwappt.

Als nächstliegender Stand der Technik wird hier das Dokument US-2010/0301109 angesehen. Dieses offenbart einen Becher aus Kunststoff oder Papier mit einem Aussengewinde und einen versiegelungsfolienfreien Trinkdeckels mit erhöhtem umlaufenden Rand, in dem eine Trinköffnung eingeformt, ist und ein Innengewinde aufweist. Der Becher dient dazu, am Verkaufsort mit einem kalten oder heissen Getränk gefüllt zu werden, womit sich irgendwelche Unversehrtheitsgarantieelemente erübrigen. Der Trinkdeckel dieses bekannten Bechers hat ein gesondertes, bewegliches Verschlussteil, welches die Trinköffnung dicht verschließen kann.

Es ist daher die Aufgabe der vorliegenden Erfindung, einen für ein lagerfähiges, kaltes Getränk geeigneten Becher aus Kunststoff mit einer abtrennbaren Versiegelungsfolie und einem Trinkdeckel gemäss dem Oberbegriff des Patentanspruches 1 zu schaffen, bei dem die vorerwähnte Gefahr des Überschwappens wesentlich reduziert ist.

Solche lagerfähige, kalte Getränke sind meist relativ stark gesüsst. Die Möglichkeit ein ungesüsstes Getränk durch Zugabe eines Süssstoffes oder Zucker zu süssen ist nicht vorgesehen. Natürlich wäre es denkbar, an der Becherwand oder auf dem Trinkdeckel verpackten Zucker oder Süssstoff auf- oder anzukleben. Dies ist aber eine ästhetisch unbefriedigende Lösung und solche angehaftete Zuckerportionen oder Süssstoffportionen können bereits im Kühlregal problemlos entfernt werden. Es ist daher ein weiterer Aspekt der vorliegenden Offenbarung, eine Lösung anzubieten die ein nachträgliches Süssen des Getränkes erlaubt und ästhetisch die Erfordernisse des Marktes erfüllt. Die vorgenannte Aufgabe löst ein Becher aus Kunststoff für ein lagerfähiges, kaltes Getränk gemäss dem Oberbegriff und den kennzeichnenden Merkmalen des Patentanspruches 1. Weitere erfindungsgemässe Ausgestaltungsformen des Erfindungsgegenstandes gehen aus den abhängigen Patentansprüchen hervor und deren Bedeutung und Wirkungsweise wird in der nachfolgenden Beschreibung unter Bezug auf die anliegenden Zeichnungen erläutert.

In der Zeichnung ist ein bevorzugtes Ausführungsbeispiel des Erfindungsgegenstandes dargestellt und nachfolgend beschrieben. Es zeigt:
- Fig. 1: zeigt einen vertikalen Diametralschnitt durch den erfindungsgemässen Becher mit Trinkdeckel und aufgesetzter, abtrennbarer Folie.
- Fig. 2: zeigt einen Teilschnitt durch den Trinkdeckel und den Becher in dichtendem Randbereich, und
- Fig. 3: den erfindungsgemässen Becher mit Trinkdeckel in einer perspektivischen Darstellung, wobei die abtrennbare Folie bereits entfernt ist.
- Fig. 4: zeigt eine bevorzugte Form einer Versiegelungsfolie.

In der Figur 1 erkennt man den Becher mit dem Trinkdeckel im zusammengebauten Zustand wie er in die Verkaufsregale gelangt. Der Becher ist gesamthaft mit der Bezugszahl 1 bezeichnet und der darauf aufgeschraubte Trinkdeckel mit 2.

Auf dem Trinkdeckel ist die abtrennbare Versiegelungsfolie 3 angebracht. Der schlanke, für den einhändigen Gebrauch geeignete Becher 1 ist vollständig aus Kunststoff gefertigt.

Er weist einen Boden 10 auf, an dem die Becherwand 11 anschliesst, die oben in einen verdickten Wandbereich 12 übergeht, der dann eine verdünnte Dichtkante 15 bildet. Der Boden 10 ist im Zentrum leicht nach oben bombiert gestaltet, um einen gesicherten Stand zu haben. Im verdickten Wandbereich 12 ist ein Aussengewinde 13 eingeformt. Dieser verdickte Bereich 12 geht dann in die erwähnte, verdünnte Dichtkante 15 über. Unterhalb dem verdickten Wandbereich 12 ist ein Anschlagswulst 14 vorgesehen. Dieser kann, wie hier dargestellt, einen etwa radial nach aussen gerichteten, umlaufenden Haltering 17 aufweisen. Dieser Haltering 17 dient dem Handling in einer Abfüllanlage und erhöht die Formstabilität des Bechers 1. Mindestens an einer Stelle ist erfindungsgemäß auf dem Anschlagswulst ein Formschlussmittel 16 vorhanden, welches im vorliegenden Beispiel in Form einer radial nach aussen gerichteten Rippe 16' realisiert ist, deren Bedeutung und Wirkung später noch beschrieben wird.

Auf dem Becher 1 ist der Trinkdeckel 2 aufgeschraubt. Dieser Trinkdeckel 2 besitzt eine Deckfläche 20, die einstückig mit einem umlaufenden, erhöhten Rand 21 verbunden ist. An der Aussenseite des erhöhten Randes 21, der im Querschnitt U-förmig gestaltet ist, und dessen eine Schenkel sich zur Deckfläche 20 hinunter erstreckt, ist der äussere Schenkel des erhöhten Randes 21 in einen Kragen 22 geformt. Dieser Kragen 22 besitzt ein Innengewinde 23, welches mit dem Aussengewinde 13 des Bechers zusammenwirkt. Der umlaufende Kragen 22 des Trinkdeckels 2 erstreckt sich weiter hinunter bis annähernd auf den zuvor erwähnten umlaufenden Haltering 17 zur Erhöhung der Formstabilität und der Verarbeitbarkeit auf der Abfüllanlage. Vom äusseren Schenkel des erhöhten Randes 21 verläuft eine sogenannte Dichtolive 18, die auf der Innenseite der verdünnten Dichtkante 15 anliegt. Der Trinkdeckel ist so dimensioniert, dass im vollständig aufgeschraubten Zustand die verdünnte Dichtkante 15 zwischen der Dichtolive 18 und dem umlaufenden Kragen 22 eingreift und von unten an der inneren Fläche zwischen der Dichtolive 18 und dem Kragen 22 satt anliegt. Der verdünnte Bereich der Dichtkante 15 bewirkt eine erhöhte spezifische Andruckskraft und damit eine erhöhte Dichtung. Der Trinkdeckel 2 besitzt gegenüber dem Becher somit zwei zusammenwirkende Dichtstellen, nämlich einerseits die Dichtstelle, die auf der Innenseite des Bechers mittels der Dichtolive 18 anliegt und die nach oben wirkende verdünnte Dichtkante 15, die von unten her auf den Trinkdeckel 2 drückt und so eine zweite Dichtstelle bildet. Auffällig ist, dass die Deckfläche 20 gegenüber dem erhöhten umlaufenden Rand 21 stark nach unten versetzt angeordnet ist. Im Prinzip könnte die Deckfläche 20 in derselben Ebene liegen wie der erhöhte Rand 21, doch würde sich dadurch eine sehr grosse Schweissfläche bilden, die wenig sinnvoll wäre. Durch die nach unten versetzte Deckfläche 20 braucht lediglich die obere Fläche des umlaufenden, erhöhten Randes 21 schweissfähig zu sein, bzw. die abtrennbare Versiegelungsfolie 3 braucht lediglich ringförmig schweissfähig zu sein.

Die Versiegelungsfolie 3 ist in der Figur 4 für sich allein dargestellt. Hierbei handelt es sich bevorzugt um eine beidseitig mit Kunststoff beschichtete Aluminiumfolie. Während es sich bei der Kunststoffbeschichtung der Versiegelungsfolie auf der Unterseite, die zum Becher 1 hin zu liegen kommt, um eine sehr dünne Beschichtung handelt welche nur der Erzielung einer schweissfähigen Beschichtung dient, kann die obere Kunststoffbeschichtung, welche bedruckt wird, etwas dicker sein. Zudem wird die untere, zur Versiegelung dienende Beschichtung aus PE-LD oder PE-LLD gefertigt, während die obere Beschichtung aus PE-HD gefertigt wird. Hiermit ist sichergestellt, dass sich beim Schweissvorgang die untere Beschichtung soweit erweicht, dass diese mit dem Rand des Trinkdeckels eine Versiegelungsverbindung eingeht.

Besonders bevorzugt wird die Deckfläche 20 soweit nach unten gezogen, dass diese im zusammengesetzten Zustand von Becher 1 und Trinkdeckel 2 unterhalb der durch den oberen Rand der Dichtkante 15 definierten Ebene hinunterragt. So ergibt sich ein relativ grosser Raum. Dieser dient aus Bequemlichkeitsgründen als Raum in dem die Nase während des Trinkens Platz hat, und er kann, wie noch zu beschreiben ist, auch als Stauraum dienen.

Der Trinkdeckel 2 weist zwei Öffnungen auf, die einander diametral gegenüberliegen und in der vom erhöhten Rand 21 definierten planen Ebene liegen. Dies ist einerseits eine etwa ovale Trinköffnung 24 und andererseits eine Lüftungsöffnung 25. Die Lüftungsöffnung 25 dient dazu, dass beim Trinken genügend Luft einströmen kann, die das ausgetrunkene Volumen des Getränkes ersetzt. Der erhöhte Rand 21 wird bevorzugterweise im Bereich der Trinköffnung 24 eine Verbreiterung 21' aufweisen. Diese Verbreiterung bewirkt, dass einerseits die Trinköffnung 24 genügend gross gestaltet werden kann und dass andererseits eine genügend grosse Schweissfläche um die Trinköffnung herum verbleibt.

Wie bereits zuvor erwähnt, wird auf dem Trinkdeckel 2 eine abtrennbare Versiegelungsfolie 3 angebracht. Diese muss zur Sicherung der Qualität des Inhaltes des Bechers diesen hermetisch verschliessen. Entsprechend muss der erhöhte Rand 21 zu oberst eine plane, ringförmige Schweissfläche 40 besitzen. Würde der erhöhte Rand 21 im Bereich der Trinköffnung 24 schnabelförmig erhöht sein, wie dies oft bei Trinkdeckel für solche Getränke üblich ist, so würde die abtrennbare Versiegelungsfolie 3 nicht in einer planen Ebene liegen und die Verschweissung wäre äusserst problematisch.

Entsprechend wählt man als Versiegelungsfolie Alufolie mit Kunststoff-Folie HD-PE also bevorzugterweise eine mindestens annähernd gasdichte Folie. Hierzu ist beispielsweise eine Folie aus EVOH geeignet. Eine Folie aus diesem Material ist praktisch sauerstoffdicht. Folglich ist die Gefahr einer Oxidation des Inhaltes weitgehend gebannt. EVOH (EthylenVinylalkohol-Copolymer) lässt sich weitgehend ohne Umweltbelastung abbauen und hat sich sowohl in der Lebensmittelindustrie als auch im medizinaltechnischen Bereich bewährt. Eine solche Folie oder auch eine Aluminiumfolie die mit Kunststoff beschichtet ist wird hier aufgeschweisst.

Die Versiegelungsfolie besitzt eine über den Rand 21 nach aussen und unten umgeknickte Lasche 31 mittels der sich die Versiegelungsfolie 3 abziehen lässt. Hierbei kann es sinnvoll sein diese Lasche nicht vollflächig zu verschweissen, so dass ein unteres freies Ende verbleibt um die Lasche zu fassen. Die Länge der Lasche kann praktisch beliebig sein. Dient sie lediglich zum Entfernen der Versiegelungsfolie 3 so wird sie am nach unten gerichteten äusseren Schenkel des im Querschnitt u-förmigen erhöhten Randes 21 enden. Die Lasche 31 kann aber, falls entsprechend verlängert, sich bis über den unteren Rand des Kragens 22 hinweg erstrecken und so eine Verbindung mit dem Becher 1 eingehen. So bildet dann diese Lasche 31 gleichzeitig ein Unversehrtheitsgarantieelement. Diese verlängerte Lasche ist in der Figur 1 gestrichelt eingezeichnet und mit 31' gekennzeichnet.

Die Lasche 31 wird bevorzugt so breit gestaltet, dass der gesamte verbreitete Randbereich 21' sowie der hier befindliche Teil des Kragens abgedeckt ist. Dies dient hygienischen Zwecken um den Bereich den der Kunde beim Trinken mit der Unterlippe berührt, zu schützen.

Neben der vordringlichen Aufgabe den Inhalt des Bechers zu versiegeln, kann die abtrennbare Versiegelungsfolie 3 zudem noch dazu dienen, einen Stauraum 32 abzudichten, der sich durch die gegenüber dem oberen, erhöhten Rand 21 abgesenkten Deckfläche 20 ergibt. Im aufgesetzten Zustand des Trinkdeckels 2 auf dem Becher 1 kann diese Deckfläche praktisch beliebig tief in den Becher hineinragen. Je nach der Tiefe dieses Stauraumes 32 kann hierin eine beliebige Zugabe untergebracht werden. Insbesondere eignet sich dieser Stauraum zur Aufnahme von Zugaben aus der Gruppe Süssstoffe, Zucker, Gebäcke, Schokolade oder Geschmackszugaben wie Caramel oder Zimt. Da der Stauraum keine Verbindung mit dem Becherinhalt hat und dieser Stauraum praktisch auch gasdicht gegenüber diesem Becherinhalt versiegelt ist, kann beispielsweise bei der Zugabe eines Gebäckstückes auf eine spezielle Verpackung dieses Gebäckstückes im Prinzip verzichtet werden. Aus hygienischen Gründen wird jedoch der Konsument vermutlich eher darauf tendieren, auch dieses Gebäckstück speziell verpackt darin vorzufinden. Dies trifft selbstverständlich auch auf die erwähnten anderen Zugaben zu.

Neben der bereits erwähnten Möglichkeit eines Unversehrtheitsgarantieelementes, welches das unbemerkte zeitweise Entfernen der abtrennbaren Versiegelungsfolie und gleichzeitig durch die entsprechend verlängerte Lasche 31 auch ein Abschrauben des Trinkdeckels 2 verhindert, besteht selbstverständlich auch noch die Möglichkeit, dass der Trinkdeckel 2 mit dem Becher 1 eine zerstörbare Verbindung besitzt, die als Unversehrtheitsgarantieelement dient Erfindungsgemäß sind sowohl am Trinkdeckel 2 als auch am Becher 1 Formschlussmittel 16, 26 vorgesehen. Erfindungsgemäß ist das Formschlussmittel 16 am Anschlagswulst 14 eine Vertiefung, und das Formschlussmittel 26 des Trinkdeckels 2 ist eine Federzunge, die in vollständig aufgeschraubtem Zustand des Trinkdeckels in die Vertiefung eingreift, wodurch die beiden Formschlussmittel 16 und 26 gemeinsam eine Abdrehsicherung als Garantieelement bilden.

Abweichend davon, und nicht erfindungsgemäß, kann beispielsweise der Becher 1 mit Formschlussmittel 16 in Form einer sägezahnförmigen Erhebung vorhanden sein oder wie hier dargestellt in Form einer Rippe 16'. Da in der Schnittzeichnung gemäss der Figur 1 der Schnitt durch die Rippe 16' gelegt ist, ist dies gleich aussehend wie wenn der Schnitt durch eine sägezahnförmige Erhöhung gelegt wäre und daher wird auf eine spezielle zeichnerische Darstellung dieser Lösung verzichtet. Der Trinkdeckel 2 besitzt dann ebenfalls Formschlussmittel. Dieses Formschlussmittel kann in der Gestalt eines komplementär geformten Teiles am Kragen 22 erfolgen. Dieses komplementär gestaltete Formschlussmittel 26 kann praktisch eine Erhebung sein in der beispielsweise die sägezahnförmige Erhebung eingreift oder wie dies in der Figur 2 ersichtlich ist, ein Schlitz 26' sein, in dem die entsprechende Rippe 16' eingreift.

Bevorzugterweise bringt man am Trinkdeckel 2 im Kragen 22 ein randständiges Fenster 27 an. Der Schlitz 26' ist dann in direkter Nachbarschaft zu diesem randständigen Fenster 27 angebracht, so dass zwischen dem Fenster 27 und dem Schlitz 26' lediglich ein Pfosten 28 verbleibt, der bei der Erstöffnung zerstört wird. Ebenfalls möglich ist eine Variante mit umgekehrter Abdrehrichtung, bei dem die Rippe 16' in das Fenster 27 eingreift und der Pfosten 28 beim Aufschrauben in Richtung des Schlitzes verformt wird, wobei man hier an den Pfosten angreifend einen Arm 29 vorsieht, der über eine Sollbruchstelle 290 mit dem Kragen 22 verbunden ist und beim Aufschrauben wird diese Sollbruchstellenbrücke 290 zerstört. Weitere Ausgestaltungsformen solcher Unversehrtheitsgarantieelemente sind aus der Patentliteratur in grosser Anzahl bekannt. So kann der Kragen 22 selbstverständlich auch mit einem umlaufenden Garantieband versehen sein, wobei dieses Garantieband unter den Anschlagswulst 14 zu greifen vermag. Dank der Schraubverbindung zwischen der Trinkdeckel 2 und dem Becher 1 lassen sich solche Unversehrtheitsgarantieelemente problemlos anbringen die auch entfernt werden können ohne dass der Benutzer dabei einen Teil des Inhaltes verschüttet.

Letztlich sei daraufhin hingewiesen, dass es selbstverständlich auch möglich -jedoch nicht erfindungsgemäß- ist, statt wie in dem hier dargestellten Beispiel am Becher ein Aussengewinde anzubringen und am Trinkdeckel 2 ein Innengewinde, den Becher mit einem Innengewinde zu versehen und den Trinkdeckel 2 mit einem Aussengewinde, so dass der Trinkdeckel 2 in den Becher 1 eingreift. Auch dann kann vom erhöhten Rand 21 ein Kragen 22 nach aussen verlaufend angebracht sein und dieser Kragen kann mit entsprechenden Dichtelementen versehen sein, die auf die Aussenwand des Bechers 1 drücken.

### Bezugszeichenliste

- 1: Becher
- 2: Trinkdeckel
- 3: abtrennbare Versiegelungsfolie
- 10: Boden
- 11: Becherwand
- 12: verdickter Wandbereich
- 13: Aussengewinde
- 14: Anschlagswulst
- 15: verdünnte Dichtkante
- 16: Formschlussmittel am Becher
- 16': Rippe
- 17: Haltering
- 18: Dichtolive
- 20: Deckfläche
- 21: erhöhter Rand
- 21': Verbreiterung des Randes 21
- 22: Kragen
- 23: Innengewinde
- 24: Trinköffnung
- 25: Lüftungsöffnung
- 26: Formschlussmittel am Trinkbecher
- 26': Schlitz
- 27: randständiges Fenster im Kragen
- 28: zerstörbarer Pfosten
- 29: Arm
- 290: Sollbruchstellenbrücke
- 31: Lasche
- 32: Stauraum
- 40: Schweissfläche

## Patentansprüche

1. Für ein lagerfähiges, kaltes Getränk geeigneter Becher (1) aus Kunststoff mit einem Trinkdeckel (2), wobei der Trinkdeckel einen erhöhten umlaufenden Rand (21) hat, in dem eine dicht verschließbare Trinköffnung (24) eingeformt ist, und wobei der Becher (1) ein Aussengewinde (13) aufweist und der Trinkdeckel (2) einen Kragen (22) mit einem Innengewinde (23) hat, **dadurch gekennzeichnet, dass** eine abtrennbare Versiegelungsfolie (3) über den gesamten erhöhten, umlaufenden Rand (21) des Trinkdeckels (2) mit diesem Rand (21) dichtend verschweisst ist und eine über den Rand (21) nach aussen und unten sich erstreckende, im Bereich der Trinköffnung (24) befindliche Lasche (31) aufweist, die mindestens teilweise mit dem äusseren nach unten gerichteten Kragen (22) des Trinkdeckels (2) verbunden ist, und dass der Becher (1) einen oberen verdickten Wandbereich (12) aufweist, in dem das Aussengewinde (13) eingeformt ist und in einem umlaufenden Anschlagswulst (14) endet, wobei im Anschlagswulst (14) eine Vertiefung als Formschlussmittel (16) vorgesehen ist und der Trinkdeckel (2) eine Federzunge als Formschlussmittel (26) besitzt, wobei im vollständig aufgeschraubtem Zustand des Trinkdeckels (2) die Federzunge (26) in die Vertiefung des Anschlagswulstes eingreift, so dass die beiden Formschlussmittel (16, 26) gemeinsam eine Abdrehsicherung als Garantieelement bilden.

2. Becher mit Trinkdeckel nach Anspruch 1, **dadurch gekennzeichnet, dass** die Lasche (31) über den äusseren nach unten gerichteten Kragen (22) hinweg mit dem Becher (1) verklebt ist.

3. Becher mit Trinkdeckel nach Anspruch 1, **dadurch gekennzeichnet, dass** im erhöhten umlaufenden Rand (21), der Trinköffnung (24) diametral gegenüber, eine Lüftungsöffnung (25) vorhanden ist, die von der abtrennbaren Versiegelungsfolie (3) dichtend abgedeckt ist.

4. Becher mit Trinkdeckel nach Anspruch 1, **dadurch gekennzeichnet, dass** die Deckfläche (20) des Trinkdeckels (2) vom erhöhten umlaufenden Rand (21) soweit hinuntergezogen ist, dass sie im auf dem Becher aufgeschraubten Zustand des Trinkdeckels unter den oberen Rand des Bechers (1) zu liegen kommt.

5. Becher mit Trinkdeckel nach Anspruch 4, **dadurch gekennzeichnet, dass** ein Stauraum (32) oberhalb der Deckfläche (20) von der abtrennbaren Versiegelungsfolie (3) dichtend verschlossen ist.

6. Becher mit Trinkdeckel nach Anspruch 5, **dadurch gekennzeichnet, dass** der Stauraum (32) für Zugaben verwendbar ist.

7. Becher mit Trinkdeckel nach Anspruch 6, **dadurch gekennzeichnet, dass** die Zugaben aus der Gruppe Süssstoffe, Zucker, Gebäcke, Schokolade, Geschmackszugaben sind.

8. Becher mit Trinkdeckel nach Anspruch 1 , **dadurch gekennzeichnet, dass** die Versiegelungsfolie aus Aluminium besteht und auf der zum Becher (1) gerichteten Seite mit einer PE-LD oder PE-LLD Kunststoffschicht versehen ist, während die gegenüberliegende Seite der Aluminiumfolie mit einer Kunststoffschicht aus PE-HD beschichtet ist.

9. Becher mit Trinkdeckel nach Anspruch 1, **dadurch gekennzeichnet, dass** der Trinkdeckel im Bereich der Trinköffnung (24) einen verbreiterten Bereich am umlaufenden Rand (21) aufweist und die Lasche (31) der Versiegelungsfolie (3) so breit wie die Verbreiterung (21') des Randes (21) ist und über den angrenzenden Schenkel des Randes (21) hinunterragt und so einen Hygieneschutz in diesem Bereich bildet.

## Claims

1. Beaker (1), made of plastic, for a storable cold rink with a drinking lid (2) wherein the drinking lid has an elevated circumferential edge (21) in which a tightly closable drinking opening (24) is formed and wherein the beaker (1) comprises an external thread (13) and the drinking lid (2) comprises a collar (22) with an internal thread (23), **characterised in that** a detachable sealing foil (3) is welded in a sealing manner over the entire raised, circumferential edge (21) of the drinking lid (2) on this edge (21) and has a tab (31) which extends outwards and downward over the edge (21) in the area of the drinking opening (24) and is at least partially connected to the outer, downward-pointing collar (22) of the drinking lid (2), and **in that** the beaker (1) a comprises an upper, thickened wall area (12) in which the external thread (13) is formed and ends in a circumferential stop bulge (14), wherein a recess is provided in the stop bulge (14) as a positive-lock fitting means (16) and the drinking lid (2) has a spring-loaded tongue as positive-lock fitting means (26), wherein in the fully screwed-on state of the drinking lid (2) the spring-loaded tongue (26) engages in the recess of the stop bulge so that the two positive-lock fitting means (16, 26) jointly form protection against unscrewing as a guarantee element.

2. Beaker with drinking lid according to claim 1 **characterised in that** the tab (31) is adhered to the beaker (1) via the outer and downward pointing collar (22).

3. Beaker with drinking lid according to claim 1 **characterised in that** present in the raised, circumferential edge (21), diametrically opposite the drinking opening (24) is a ventilation opening (25) which is covered in a sealing manner by the detachable sealing foil (3).

4. Beaker with drinking lid according to claim 1 **characterised in that** the cover surface (20) of the drinking lid (2) is lowered so far from the elevated, circumferential edge (21) that when the drinking lid is screwed onto the beaker it comes to rest below the upper edge of the beaker (1).

5. Beaker with drinking lid according to claim 4 **characterised in that** above the cover surface (20) a storage space (32) is enclosed in a sealed manner by the detachable sealing foil (3).

6. Beaker with drinking lid according to claim 5 **characterised in that** the storage space (32) can be used or add-on items.

7. Beaker with drinking lid according to claim 6 **characterised in** the add-on items are flavour additives from the group sweeteners, sugar, baked items, chocolate.

8. Beaker with drinking lid according to claim 1 **characterised in that** the sealing foil is made of aluminium and the side facing the beaker (1) is provided with a PE-LD or PE-LLD plastic layer while the opposite side of the aluminium foil is coated with plastic layer of PE-HD.

9. Beaker with drinking lid according to claim 1 **characterised in that** in the area of the drinking opening (24) the drinking lid has a broadened area on the circumferential edge (21) and the tab (31) of the sealing foil (3) is as broad as the broadening (21') of the edge (21) and via the adjoining shank of the edge (21) projects downwards and thus forms a hygienic protection in this area.

## Revendications

1. Gobelet (1) en plastique adapté pour une boisson froide apte à être conservée, comprenant un couvercle potable (2), dans lequel le couvercle potable présente un bord périphérique surélevé (21) dans lequel est intégrée un orifice pour boire (24) apte à être refermé de façon étanche, et le gobelet (1) présentant un filet extérieur (13) et le couvercle potable (2) présentant un col (22) avec un filet intérieur (23), **caractérisé en ce qu'**un film de scellage amovible (3) est soudé avec ledit bord (21), sur l'ensemble dudit bord périphérique surélevé (21) du couvercle potable (2), et comporte une languette (31) située dans la région de l'orifice pour boire (24) tout en s'étendant au-deuxième ensemble de loquet (26)à du bord (21) vers l'extérieur et le bas, laquelle est au moins partiellement reliée au col extérieur orienté vers le bas (22) du couvercle potable (2), et **en ce que** le gobelet (1) présente une région de paroi supérieure surépaissie (12), dans laquelle le filet extérieur (13) est intégré et se termine dans un bourrelet de butée périphérique (14), une cavité étant prévue dans le bourrelet de butée (14) en tant que moyen de complémentarité de forme (16) et le couvercle potable (2) comportant une langue élastique en tant que moyen de complémentarité de forme (26), la langue élastique s'engageant dans la cavité du bourrelet de butée dans l'état entièrement vissé du couvercle potable (2), de telle façon que les deux moyens de complémentarité de forme (16, 26) forment conjointement une sécurité anti-rotation comme élément de garantie.

2. Gobelet avec couvercle potable selon la revendication 1, **caractérisé en ce que** la languette (31) est collée au gobelet (1) sur l'ensemble du col extérieur orienté vers le bas (22).

3. Gobelet avec couvercle potable selon la revendication 1, **caractérisé en ce qu'**il est prévu un orifice d'aération (25) diamétralement opposé à l'orifice pour boire (24) dans le bord périphérique surélevé (21), lequel est recouvert de façon étanche par le film de scellage amovible (3).

4. Gobelet avec couvercle potable selon la revendication 1, **caractérisé en ce que** la surface de couverture (20) du couvercle potable (2) est tirée vers le bas par rapport au bord périphérique surélevé (21) au point de venir s'étendre sous le bord supérieur du gobelet (1) dans l'état vissé sur le gobelet.

5. Gobelet avec couvercle potable selon la revendication 4, **caractérisé en ce qu'**il est prévu un espace de stockage (32) au-dessus de la surface de couverture (20), lequel est fermé de façon étanche par le film de scellage amovible (3).

6. Gobelet avec couvercle potable selon la revendication 5, **caractérisé en ce que** l'espace de stockage (32) peut être utilisé pour des additifs.

7. Gobelet avec couvercle potable selon la revendication 6, **caractérisé en ce que** les additifs du groupe comprenant les édulcorants, le sucre, les biscuits, le chocolat sont des additifs de goût.

8. Gobelet avec couvercle potable selon la revendication 1, **caractérisé en ce que** le film de scellage est constitué d'aluminium et présente une couche de plastique PE-LD ou PE-LLD sur le côté tourné vers le gobelet (1), tandis que le côté opposé du film en aluminium est revêtu d'une couche de plastique en PE-HD.

9. Gobelet avec couvercle potable selon la revendication 1, **caractérisé en ce que** le couvercle potable présente une région élargie sur le bord périphérique (21), dans la région de l'orifice pour boire (24), et **en ce que** la languette (31) du film de scellage (3) est aussi large que l'élargissement (21') du bord (21) et fait saillie vers le bas au-delà de la branche adjacente du bord (21), formant ainsi une protection hygiénique dans cette région.
